# EUROPÄISCHE PATENTSCHRIFT

(11) **EP 2 155 967 B1**
(45) Veröffentlichungstag und Bekanntmachung des Hinweises auf die Patenterteilung: **03.04.2013**
(21) Anmeldenummer: 08716731.8
(22) Anmeldetag: 03.04.2008
(51) Int. Cl.: E01B 29/00, E01B 29/06

(54) **Portalkran**
Gantry crane
Grue à portique

(30) Priorität: 10.05.2007 AT 7252007
(43) Veröffentlichungstag der Anmeldung: 24.02.2010
(73) Patentinhaber: Franz Plasser Bahnbaumaschinen-Industriegesellschaft m.b.H., 1010 Wien (AT)
(72) Erfinder: LINTZ, Gerard, 57803 Bening-Les-Saint-Avold (FR)
(86) Internationale Anmeldenummer: PCT/EP2008/002637
(87) Internationale Veröffentlichungsnummer: WO 2008/138431

(56) Entgegenhaltungen:
- DE-U1- 29 915 665
- US-A- 3 635 164
- US-A- 6 089 162

## Beschreibung

Die Erfindung betrifft ein en Portalkran gemäß dem Oberbegriff von Anspruch 1.

Aus US 6,089,162 ist ein derartiges Kranfahrzeug ersichtlich, welches mittels Schienenfahrwerken auf einer Schienenfahrbahn verfahrbar ist, und sämtliche Merkmale des Oberbgriffs des Anspruchs 1 offenbart. Diese Schienenfahrbah erstreckt sich über eine mehrere Fahrzeuge aufweisende Anlage zum Auswechseln von Schwellen. An den Längsenden jedes Fahrzeuges sind über Gelenke verschwenkbare Schienenbrücken angeordnet, welche die Bildung einer durchgehenden Schienenfahrbahn ermöglichen. Im Arbeitseinsatz werden jeweils zwei und zwei gegenüberliegende Schienenbrücken von zwei benachbarten Fahrzeugen zueinander verschwenkt, wodurch das Kranfahrzeug die gesamte Anlage befahren kann.

Aus AT 389 338 B ist eine ähnliche, mit einem Kranfahrzeug ausgestattete Anlage bekannt. Dabei wird der Abstand zwischen zwei Fahrzeugen durch ein einteiliges, aufsetz- bzw. lösbares Zwischen-Fahrbahnstück überbrückt. Eine derartige Konstruktion kann bei Arbeiten im Gleisbogen problematisch werden.

Die Aufgabe der vorliegenden Erfindung liegt nun in der Schaffung eines Portalkranes der gattunasaemäßen Art, mit dem ein schnelles und sicheres Herstellen einer durchgehenden Schienenfahrbahn erzielt wird.

Diese Aufgabe wird erfindungsgemäß mit einem Portalkran der gattungsgemäßen Art durch die im Kennzeichen von Anspruch 1 geoffenbarten Merkmale gelöst.

Mit einem derartig ausgebildeten Portalkran ist es nun möglich, eine durchgehende Schienenfahrbahn mit maschineller Unterstützung herzustellen. Durch Einsatz eines Manipulators muss keine Bedienungsperson im Gefahrenbereich zwischen zwei Schienenfahrzeugen und in Nähe des Nachbargleises tätig werden und körperlich anstrengende Arbeit verrichten. Die Bedienungsperson bzw. der Kranführer kann von der Kabine aus Schienenbrücken einbauen, wodurch nicht nur ein gefahrloses sondern auch ein schnelleres Arbeiten gewährleistet wird.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 eine schematische Seitenansicht eines Portalkran,

Fig. 2 eine detaillierte Ansicht des Portalkran mit einem Manipulator, und

Fig. 3 einen Manipulator mit einem alternativen Greiforgan.

Ein in Fig. 1 dargestellter Portalkran 1 besteht im Wesentlichen aus einem über Schienenfahrwerke 2 abgestützten Fahrzeugrahmen 3, welcher eine Fahrkabine 4 und einen Motor 5 aufweist. Eine höhenverstellbare Hebevorrichtung 26 ist zum Transport von Schwellen 27 vorgesehen. Über einen Fahrantrieb 6 ist der Portalkran 1 auf einer sich über mindestens zwei Schienenfahrzeuge 7 erstreckenden Schienenfahrbahn 8 verfahrbar. Zwischen den einzelnen Schienenfahrzeugen 7 wird die Schienenfahrbahn 8 durch Schienenbrücken 9 gebildet, welche zur Bewegung von einer Überstell- in eine Einsatzposition jeweils über ein Gelenk 10 an einem Schienenfahrzeug 7 angelenkt sind. Der Fahrzeugrahmen 3 weist einen bezüglich einer Fahrtrichtung 11 endseitig vor den vorderen Schienenfahrwerken 2 angeordneten Manipulator 12 auf. Dieser ist mit einem durch Antriebe 13, 14 bewegbaren Greiforgan 15 zum Erfassen einer Schienenbrücke 9 ausgestattet und von einer in der Fahrkabine 4 befindlichen Steuereinrichtung 16 steuerbar.

Es ist auch eine Ausführung denkbar, bei der beiden bezüglich der Fahrtrichtung 11 vorderen Schienenfahrwerken 2 ein eigener Manipulator 12 zugeordnet ist. So können zwei Schienenbrücken 9 gleichzeitig eingelegt werden.

In Fig. 2 ist der Manipulator 12 detaillierter dargestellt. Dieser weist einen Tragarm 17 auf, an dessen freiem Ende das als Haken 18 ausgebildete Greiforgan 15 angeordnet ist. Durch den Antrieb 13 ist der Tragarm 17 bzw. das Greiforgan 15 um eine vertikale Achse 19 und durch den Antrieb 14 um eine horizontale Achse 20 verschwenkbar. Durch einen weiteren Antrieb 21 ist der Tragarm 17 in dessen Längsrichtung teleskopisch verlängerbar. Die Bewegungen des Manipulators 12 und des Greiforgans 15 sind durch kleine Pfeile angedeutet.

Vor dem eigentlichen Arbeitseinsatz wird der Portalkran 1 möglichst nahe zu einer Kupplungsstelle 22 zwischen zwei Schienenfahrzeugen 7 verfahren. Die Schienenbrücken 9 befinden sich jeweils in einer strichpunktiert eingezeichneten Überstellposition am in Fahrtrichtung 11 vorderen Schienenfahrzeug 7 und sind in Halterungen 23 eingehängt. Durch Beaufschlagen der Antriebe 13, 14, 21 wird zunächst das Greiforgan 15 mit der Schienenbrücke 9 in Kontakt gebracht, um anschließend die Schienenbrücke 9 in die Einsatzposition zu manövrieren. Zur Fixierung in dieser Position ist am in Fahrtrichtung 11 hinteren Schienenfahrzeug 7 eine weitere Halterung 24 vorgesehen. Sobald die Schienenfahrbahn 8 zwischen den Schienenfahrzeugen 7 verbunden ist, kann der Portalkran 1 zum Einsatz kommen, oder weiter verfahren werden und gegebenenfalls Schienenbrücken 9 eines weiteren Schienenfahrzeuges 7 einbringen. Nach dem Arbeitseinsatz werden die Schienenbrücken 9 - analog umgekehrt wie oben beschrieben - wieder entnommen und in die Überstellposition gebracht.

In Fig. 3 ist die Schienenbrücke 9 kurz vor dem Einlegen oder nach dem Entnehmen, also zwischen Überstell- und Einsatzposition, dargestellt. Das Greiforgan 15 ist bei dieser Ausführung als Magnet 25 ausgeführt.

## Patentansprüche

1. Portalkran (1) mit einem Fahrzeugrahmen (3), einer höhenverstellbaren Hebevorrichtung (26) zum Transport von Schwellen, einer Fahrkabine (4) und Schienenfahrwerken (2) zum Verfahren auf einer sich über mindestens zwei Schienenfahrzeuge (7) erstreckenden Schienenfahrbahn (8), die teilweise durch zwischen den einzelnen Schienenfahrzeugen (7) positionierte, zur Bewegung von einer Überstell- in eine Einsatzposition mit einem Gelenk (10) ausgestattete Schienenbrücken (9) gebildet ist, **dadurch gekennzeichnet, dass** am Kranfahrzeug (1) ein Manipulator (12) mit einem durch Antriebe (13, 14) bewegbaren Greiforgan (15) zum Erfassen und Bewegen der Schienenbrücken (9) von einer Überstell- in eine Einsatzposition angeordnet ist, wobei die Antriebe (13, 14) durch eine in der Fahrkabine (4) angeordnete Steuereinrichtung (16) steuerbar sind, und dass der Manipulator (12) bezüglich einer Fahrtrichtung (11) endseitig vor den vorderen Schienenfahrwerken (2) am Fahrzeugrahmen (3) angeordnet ist.

2. Portalkran nach Anspruch 1, **dadurch gekennzeichnet, dass** jedem der bezüglich der Fahrtrichtung (11) vorderen Schienenfahrwerke (2) ein Manipulator (12) zugeordnet ist.

3. Portalkran nach einem der Ansprüche 1 bis 2, **dadurch gekennzeichnet, dass** das Greiforgan (15) als Haken (18) ausgebildet ist.

4. Portalkran nach einem der Ansprüche 1 bis 3, **dadurch gekennzeichnet, dass** das Greiforgan (15) als Magnet (25) ausgebildet ist.

5. Portalkran nach einem der Ansprüche 1 bis 4, **dadurch gekennzeichnet, dass** der Manipulator (12) einen mit dem Greiforgan (15) ausgestatteten Tragarm (17) aufweist, welcher durch einen Antrieb (13) um eine vertikale Achse (19) und durch einen weiteren Antrieb (14) um eine horizontale Achse (20) verschwenkbar ausgebildet ist.

6. Portalkran nach Anspruch 5, **dadurch gekennzeichnet, dass** der Tragarm (12) in dessen Längsrichtung durch einen Antrieb (21) teleskopisch verstellbar ausgebildet ist.

## Claims

1. A gantry crane (1) including a vehicle frame (3), a vertically adjustable lifting device (26) for transporting sleepers, a driver's cabin (4), and on-track undercarriages (2) for mobility on a rail track (8) extending over at least two rail vehicles (7), the rail track (8) being formed in part by rail bridges (9) which are positioned between the individual rail vehicles (7) and equipped with a joint (10) for movement from a transfer- into an operating position, **characterized in that** a manipulator (12) is arranged on the crane vehicle (1), the manipulator (12) having a gripping member (15), movable by drives (13, 14), for gripping and moving the rail bridges (9) from a from a transfer- into an operating position, wherein the drives (13, 14) can be controlled by a control device (16) arranged in the driver's cabin (4), and that the manipulator (12) is arranged on the vehicle frame (3) at the end, with regard to a direction of travel (11), in front of the front on-track undercarriages (2).

2. A gantry crane according to claim 1, **characterized in that** a respective manipulator (12) is associated with each of the on-track undercarriages (2) located in front with regard to the direction of travel (11).

3. A gantry crane according to one of claims 1 to 2, **characterized in that** the gripping member (15) is configured as a hook (18).

4. A gantry crane according to one of claims 1 to 3, **characterized in that** the gripping member (15) is configured as a magnet (25).

5. A gantry crane according to one of claims 1 to 4, **characterized in that** the manipulator (12) has a support arm (17), equipped with the gripping member (15), which is designed to be pivotable about a vertical axis (19) by means of a drive (13), and about a horizontal axis (20) by means of a further drive (14).

6. A crane vehicle according to claim 5, **characterized in that** the support arm (12) is designed to be telescopically adjustable in its longitudinal direction by means of a drive (21).

## Revendications

1. Grue à portique (1) comprenant un châssis de véhicule (3), un dispositif de levage réglable en hauteur (26) pour le transport de traverses, une cabine de conduite (4) et des mécanismes de roulement ferroviaires (2) pour le déplacement sur une piste de roulement ferroviaire (8) s'étendant sur au moins deux véhicules ferroviaires (7) qui est formée partiellement par des ponts ferroviaires (9) positionnés entre les véhicules ferroviaires individuels (7), équipés d'une articulation (10) pour le mouvement d'une position de transfert dans une position de service, **caractérisée en ce qu**'un manipulateur (12) avec un organe de prise (15) pouvant être déplacé par des entraînements (13, 14) pour la saisie et le déplacement des ponts ferroviaires (9) d'une position de transfert dans une position de service est disposé sur le véhicule de grue (1), dans laquelle les entraînements (13, 14) peuvent être commandés par un dispositif de commande (16) disposé dans la cabine de conduite (4), et que le manipulateur (12) est disposé sur le châssis de véhicule (3) côté extrémité par rapport à un sens de marche (11) avant les mécanismes de roulement ferroviaires avant (2).

2. Grue à portique selon la revendication 1, **caractérisée en ce qu'**un manipulateur (12) est associé à chacun des mécanismes de roulement ferroviaires avant (2) par rapport au sens de marche (11).

3. Grue à portique selon l'une quelconque des revendications 1 à 2, **caractérisée en ce que** l'organe de prise (15) est réalisé comme crochet (18).

4. Grue à portique selon l'une quelconque des revendications 1 à 3, **caractérisée en ce que** l'organe de prise (15) est réalisé comme aimant (25).

5. Grue à portique selon l'une quelconque des revendications 1 à 4, **caractérisée en ce que** le manipulateur (12) présente une console (17) équipée de l'organe de prise (15) qui est réalisée de manière pivotante par un entraînement (13) autour d'un axe vertical (19) et par un autre entraînement (14) autour d'un axe horizontal (20).

6. Grue à portique selon la revendication 5, **caractérisée en ce que** la console (12) est réalisée de manière à pouvoir être déplacée de façon télescopique par un entraînement (21) dans sa direction longitudinale.
